# DEMANDE DE BREVET EUROPEEN

(11) **EP 3 834 801 A1**
(43) Date de publication de la demande: **16.06.2021**
(21) Numéro de dépôt: 20212644.7
(22) Date de dépôt: 09.12.2020
(51) Int. Cl.: A61H 23/00, A61H 23/02

(54) **APPAREIL DE MASSAGE ÉLECTRIQUE AUTONOME**

(30) Priorité: 13.12.2019 FR 1911361
(71) Demandeur: Schneider, Robert, 6204 Sempach (CH)
(72) Inventeur: Schneider, Robert, 6204 Sempach (CH)
(74) Mandataire: Burkard, Thierry

(57) **Abrégé**

L'appareil selon l'invention comporte un logement tubulaire (20) à l'intérieur duquel sont disposés un moteur et les éléments permettant de générer et transmettre les vibrations générées par ledit moteur vers une pièce d'extrémité (21) composée d'un embout (1) interchangeable monté à l'une des extrémités d'une tige (2) dont l'autre extrémité engage un piston (5) saillant du logement (20) et relié aux moyens de motorisation de l'appareil, la tige (2) de la pièce d'extrémité (21) engageant librement le piston (5) et étant maintenue en position sans recours à des moyens mécaniques de fixation ou de blocage.

## Description

L'invention concerne un appareil de massage destiné à traiter par vibrations des inflammations du corps d'un patient ou d'un animal, telles que par exemple des panaris, des angines, de l'arthrose, des tensions musculaires, des névralgies etc

Plus particulièrement, l'invention concerne un appareil de massage électrique autonome dans lequel on génère et transmet une vibration mécanique, dont la forme suit sensiblement celle de la fleur de vie, vers un élément prévu pour venir en contact avec la partie du corps à traiter.

L'utilisation d'impulsions électriques pour provoquer des vibrations au moyen desquelles on stimulera ensuite certaines zones du patient ou de l'animal, dans le but de soulager des douleurs ou de permettre la récupération musculaire après l'effort est bien connue en soit. En effet, les vibrations ont pour avantage de favoriser la détente des muscles, la réduction des tensions musculaires et la relaxation.

Il existe ainsi de très nombreux dispositifs ou appareils qui sont couramment utilisés par les thérapeutes, ou dans les centres de rééducation ou par les préparateurs sportifs, sous forme de table ou de siège comportant des éléments vibrants pour assurer le massage. Un exemple élaboré est décrit dans le document FR 2659550. Le patient est placé dans une position assise ou couchée qu'il doit conserver pendant tout le cycle, ce qui est très contraignant.

Il existe également des dispositifs manuels, de faible encombrement, comportant une partie d'extrémité pouvant vibrer, et que l'utilisateur ou le praticien déplace à la main sur la zone à traiter. Un exemple de dispositif de ce type est illustré dans le document FR 2531335.

Le document US 2010/0210765 décrit un appareil de massage pour application thérapeutique illustrant la mise en vibration d'une pièce destinée à être appliquée sur la zone du corps à traiter, comportant à une de ses extrémités un plateau vibrant et à son extrémité opposée des moyens de préhension, un moteur générant des oscillations qui provoquent la mise en rotation de la pièce destinée à assurer le massage. Ce dispositif n'est cependant pas autonome. La présence d'un câblage en complique l'utilisation et induit le risque de courts-circuits. La transmission continue de vibrations à l'opérateur induit un risque élevé de fatigue articulaire. De plus, ces appareils ne permettent pas d'optimiser les effets du traitement vibratoire, l'opérateur ne pouvant totalement en contrôler les paramètres.

Dans ce but, il a été envisagé d'utiliser des vibrations empruntant un parcours déterminé, celui correspondant à la forme dite de la fleur de vie, considéré comme le plus efficace. On désigne sous fleur de vie une figure géométrique ancienne, formée à partir de cercles qui sont reliés par le centre. La fleur de vie est constituée d'au moins treize sphères exprimant une forme considérée comme parfaite dès l'antiquité et symbole d'harmonie. Le fait d'appliquer des vibrations dont le parcours reprend sensiblement celui de la fleur de vie a pour objet de tirer partie d'un mode vibratoire régulier et harmonieux.

On connaît ainsi quelques appareils et méthodes pour le traitement de diverses affections qui sont basées sur l'application de vibrations selon la forme de la fleur de vie. Ainsi, le document US 2015 / 0018902 décrit un appareil et une méthode pour le traitement des acouphènes, l'appareil comportant au moins une matrice géométrique et un support, la matrice étant composée d'une série de cercles identiques disposées selon le motif de la fleur de vie et étant destinée à recevoir des vibrations lumineuses de longueurs d'onde prédéfinies. Cependant, le parcours est ici imposé par une matrice préappliquée, et l'opérateur est sans contrôle sur l'intensité.

Le document US 2012/253245, qui constitue l'art antérieur le plus pertinent révélé au déposant, décrit un appareil de massage autonome comportant un logement tubulaire à l'intérieur duquel sont disposés un moteur et les éléments permettant de générer et transmettre les vibrations générées par ledit moteur vers une pièce d'extrémité composée d'un embout interchangeable monté à l'une des extrémité d'une tige dont l'autre extrémité engage un piston saillant du logement, et relié aux moyens de motorisation de l'appareil, où la tige de la pièce d'extrémité engage librement le piston et est maintenu en position sans recours à des moyens mécaniques de fixation ou de blocage.

La présente invention entend remédier aux différents inconvénients révélés par les dispositifs connus de l'art antérieur en réalisant un appareil de massage autonome et universel, utilisable facilement sur n'importe quelle zone du corps d'un patient ou d'un animal, quelle que soit sa morphologie, tout en assurant un parfait contrôle de l'utilisation du dispositif et notamment de l'intensité des vibrations, pour permettre un opérateur d'utiliser et de réguler le traitement vibratoire, en délivrant sur la zone à traiter des vibrations suivant sensiblement la forme de la fleur de vie.

Le problème que cherche à résoudre l'invention est la transmission à une pièce destinée à être en contact avec le corps du patient de vibrations circulaires transmises par un moteur à un axe supportant cette pièce sans contrainte.

L'invention sera décrite en référence aux figures annexées dans lesquelles
[Fig.1] est une vue de côté de l'appareil selon l'invention
[Fig.2] est une vue en éclaté représentant les pièces de l'appareil qui permettent de réaliser un mouvement vibratoire sensiblement en forme de fleur de vie et
[Fig.3] est un schéma montrant la forme de la fleur de vie.

En référence aux figures 1 et 2, l'appareil selon l'invention comporte un logement tubulaire (20) à l'intérieur duquel sont logés les différents éléments permettant de générer et transmettre une vibration vers une pièce d'extrémité (21) conçue pour rentrer en contact avec la zone à traiter. Le logement tubulaire (20) abrite également un moteur (non représenté) et les moyens de commande (22) de ce moteur, disposés à l'extérieur du logement (20), sur la paroi opposée à celle recevant la pièce (21).

La pièce (21) est composée d'un embout (1) interchangeable réalisé dans un matériau approprié, c'est-à-dire non allergène, monté à l'une des extrémités d'une tige (2) dont l'autre engage par une ouverture passante (6) un piston (5) saillant du logement (20) et relié aux moyens de motorisation de l'appareil.

Un couvercle (3) est interposé entre l'extrémité de la tige (2) et le piston (5), au travers d'un orifice passant (4) central faisant office de guide pour la tige (2) de la pièce d'extrémité (21) afin de contrôler et délimiter l'amplitude de ses oscillations dans le plan perpendiculaire à l'axe longitudinal de ladite tige, lorsque le moteur est actionné.

Il est important de souligner, et ceci constitue une caractéristique essentielle de l'appareil selon l'invention, que la tige (2) de la pièce d'extrémité (21) engage librement le piston (5) et est maintenue en position sans que ne soient prévus des moyens mécaniques de fixation ou de blocage. La tige (2) est maintenue en place grâce à la présence d'aimants (non représentés) qui sont disposés à l'intérieur du piston (5).

Cette modalité permet d'assurer le maintien en place de la pièce (21), et donc d'éviter qu'elle ne se dégage de manière inopportune lorsque l'ensemble est en vibration, tout en autorisant un déplacement de la tige (2) selon l'axe longitudinal du piston (5) lorsqu'une pression est exercée en extrémité de l'embout (1).

Ceci permet aussi également d'autoriser un déport de la tige (2) dans le plan perpendiculaire à l'axe longitudinal du piston, entre deux positions d'extrémité délimitées par l'orifice passant (4) ménagé dans la partie centrale du couvercle (3), lorsqu'elle est soumise aux vibrations, et donc de ne pas s'opposer au développement de la forme en fleur de vie suivie par lesdites vibrations.

Les vibrations sont générées par un moteur (non représenté) de type classique monté dans le logement (20) à son extrémité opposée à celle recevant la pièce 21. Le moteur est de type multi-position et est alimenté par une batterie rechargeable de type classique, également disposée dans le logement (20), et qui ne sera donc pas décrite en détail.

Le moteur actionne un plateau rotatif (7) disposé en correspondance de l'extrémité du piston (5) opposée à celle engageant la tige (2), par l'intermédiaire d'une bride (8) comportant un orifice de passage (9) central au travers duquel l'arbre du moteur vient engager une extension tubulaire saillante (13) du plateau rotatif (7).

Lorsque le moteur est actionné au moyen de la commande (22), le plateau rotatif (7) est mis en mouvement. Dans l'appareil selon l'invention, le plateau (7) est la seule pièce qui est actionnée mécaniquement en rotation.

Le plateau rotatif (7) est incliné dans le plan vertical, de telle sorte que soit générée une oscillation lorsqu'il entre en contact avec l'extrémité du piston.

A cet effet, un roulement (14) est monté en extrémité du piston (5), à l'opposé de la tige (2). Lorsqu'une pression est exercée à l'extrémité de l'embout (1) monté sur la tige (2), celui-ci étant positionné sur la zone à traiter, la tige (2) est repoussée vers l'intérieur du piston (3) et le roulement (14) vient en contact avec le plateau (7). Comme la surface de contact du plateau (7) est inclinée, le mouvement qui est alors transmis au roulement (14) n'est pas linéaire mais oscillatoire, et les frottements sont limités.

Le plateau rotatif incliné (7) et réalisé en polyétheréthercétone, ou PEEK.

L'utilisation d'un thermoplastique semi cristallin thermostable pour réaliser cette pièce permet de renforcer la structure et de conférer au plateau un revêtement, qui va subir une usure de surface progressive et limitée lorsque le roulement (14) monté en extrémité du piston (5) entre en contact avec la surface du plateau rotatif (7).

Une fois cette usure stabilisée, le mouvement oscillatoire en résultant suit un parcours très proche de celui de la fleur de vie, tel que représenté à la figure 3.

Pour éviter que la rotation du plateau (7) n'entraîne celle du piston (5), et pour ainsi conserver le mouvement oscillatoire et la vibration transmis au roulement (14), on prévoit des moyens de blocage pour empêcher le piston (5) d'entrer en rotation.

Ces moyens sont constitués d'une goupille (10) et d'une vis de fixation (11) du roulement. La goupille (10) engage un orifice (12) ménagé à l'extrémité du piston (5). La goupille (10) est bloquée en position mécaniquement par une encoche ménagée dans le couvercle (3).

De manière avantageuse, le piston (5) peut comporter dans sa partie d'extrémité située du côté de l'orifice d'insertion de la tige (2) un orifice non traversant (15), permettant d'assurer à l'intérieur du piston un flux d'air, et donc de former un tampon lors de l'insertion de la tige (2) à l'intérieur du piston (5) et, lorsque la pièce d'extrémité (21) n'est pas insérée, d'assurer une fonction de nettoyage à l'intérieur du piston (5) en permettant d'évacuer des micros particules qui auraient pu s'y déposer.

### Liste des repères numériques :

- 1 :: embout
- 2 :: tige
- 3 :: couvercle
- 4 :: guide de tige
- 5 :: piston
- 6 :: orifice d'extrémité du piston
- 7 :: plateau rotatif incliné
- 8 :: bride support du moteur
- 9 :: orifice de passage
- 10 :: goupille
- 11 :: vis de fixation du roulement
- 12 :: orifice de goupille
- 13 :: liaison moteur
- 14 ;: roulement
- 15 :: orifice d'aération
- 20 :: logement tubulaire
- 21 :: pièce d'extrémité
- 22 :: commande moteur

## Revendications

1. Appareil de massage autonome comportant un logement tubulaire (20) à l'intérieur duquel sont disposés un moteur et les éléments permettant de générer et transmettre les vibrations générées par ledit moteur vers une pièce d'extrémité (21) composée d'un embout (1) interchangeable monté à l'une des extrémités d'une tige (2) dont l'autre extrémité engage un piston (5) saillant du logement (20) et relié aux moyens de motorisation de l'appareil, la tige (2) de la pièce d'extrémité (21) engageant librement le piston (5) et étant maintenue en position au moyen d'aimants disposés à l'intérieur du piston (5), et le moteur actionnant en rotation un plateau rotatif (7) disposé en correspondance de l'extrémité du piston (5) opposée à celle engageant la tige (2), **caractérisé en ce que** le plateau rotatif (7) est incliné dans le plan vertical.

2. Appareil de massage selon la revendication 1, **caractérisé en ce qu'**un roulement (14) est monté en extrémité du piston (5) à l'opposé de la tige (2) pour venir en contact avec le plateau (7) lorsqu'une pression est exercée à l'extrémité de l'embout (1), des moyens de blocage venant empêcher le piston d'entrer en rotation.

3. Appareil de massage selon la revendication 1 ou la revendication 2, **caractérisé en ce que** les moyens de blocage du piston (5) sont composés d'une goupille (10) engageant un orifice (12) ménagé à l'extrémité du piston (5) et bloquée mécaniquement en position au moyen d'une encoche ménagée dans le couvercle (3).

4. Appareil de massage selon l'une des revendications précédentes, **caractérisé en ce qu'**un couvercle (3) comportant un orifice central passant (4) est interposé entre le piston (5) et l'extrémité de la tige (2) pour contrôler et délimiter l'amplitude de ses oscillations dans le plan perpendiculaire à son axe longitudinal lorsque le moteur est actionné.

5. Appareil de massage selon l'une des revendications 2 à 5, **caractérisé en ce que** l'inclinaison du plateau (7) est définie de telle sorte que la vibration circulaire qui est obtenue lorsque le plateau incliné (7) entre en contact avec le roulement (14) en extrémité du piston (5) suive sensiblement la forme de la fleur de vie.

6. Appareil de massage selon l'une des revendications précédentes, **caractérisé en ce que** le piston (5) comporte dans sa partie d'extrémité située du côté de l'orifice d'insertion de la tige (2) un orifice non traversant (15), permettant le passage d'un flux d'air à l'intérieur du piston (5).

## Revendications modifiées

### Revendications modifiées conformément à la règle 137(2) CBE.

1. Appareil de massage autonome comportant un logement tubulaire (20) à l'intérieur duquel sont disposés un moteur et les éléments permettant de générer et transmettre les vibrations générées par ledit moteur vers une pièce d'extrémité (21) composée d'un embout (1) interchangeable monté à l'une des extrémités d'une tige (2) dont l'autre extrémité engage un piston (5) saillant du logement (20) et relié aux moyens de motorisation de l'appareil, la tige (2) de la pièce d'extrémité (21) engageant librement le piston (5) et étant maintenue en position au moyen d'aimants disposés à l'intérieur du piston (5), et le moteur actionnant en rotation un plateau rotatif (7) disposé en correspondance de l'extrémité du piston (5) opposée à celle engageant la tige (2), caractérisé en ce **caractérisé en ce qu'**un roulement (14) est monté en extrémité dudit piston (5) à l'opposé de ladite tige (2) pour venir en contact avec ledit plateau (7) lorsqu'une pression est exercée à l'extrémité de l'embout (1), des moyens de blocage venant empêcher le piston d'entrer en rotation.

2. Appareil de massage selon la revendication 1, **caractérisé en ce que** les moyens de blocage du piston (5) sont composés d'une goupille (10) engageant un orifice (12) ménagé à l'extrémité du piston (5) et bloquée mécaniquement en position au moyen d'une encoche ménagée dans le couvercle (3).

3. Appareil de massage selon la revendication 1 ou la revendication 2, **caractérisé en ce qu'**un couvercle (3) comportant un orifice central passant (4) est interposé entre le piston (5) et l'extrémité de la tige (2) pour contrôler et délimiter l'amplitude de ses oscillations dans le plan perpendiculaire à son axe longitudinal lorsque le moteur est actionné.

4. Appareil de massage selon l'une des revendications précédentes, **caractérisé en ce que** le piston (5) comporte dans sa partie d'extrémité située du côté de l'orifice d'insertion de la tige (2) un orifice non traversant (15), permettant le passage d'un flux d'air à l'intérieur du piston (5).
